# EUROPÄISCHE PATENTSCHRIFT

(11) **EP 0 418 550 B1**
(45) Veröffentlichungstag und Bekanntmachung des Hinweises auf die Patenterteilung: **13.10.1993**
(21) Anmeldenummer: 90115545.7
(22) Anmeldetag: 14.08.1990
(51) Int. Cl.: B02C 4/30, B30B 11/16

(54) **Maschine und Segment zur Kompaktierung und/oder Zerkleinerung von Schüttgut**
Machine and segment for compacting and/or crushing of bulk goods
Appareil et segment pour le compactage et/ou broyage de matière en vrac

(30) Priorität: 23.08.1989 DE 3927884
(43) Veröffentlichungstag der Anmeldung: 27.03.1991
(73) Patentinhaber: KRUPP POLYSIUS AG, 59269 Beckum (DE)
(72) Erfinder: Kästingschäfer, Gerhard, Dipl.-Ing., D-4724 Wadersloh (DE); Peterwerth, Bernhard, Dipl.-Ing., D-4518 Bad Laer (DE); Krumme, Helmut, D-4724 Wadersloh (DE)
(74) Vertreter: Tetzner, Volkmar, Dr.-Ing. Dr. jur.

(56) Entgegenhaltungen:
- DE-A- 1 815 599
- US-A- 4 097 215
- US-E- 28 581

## Beschreibung

Die Erfindung betrifft eine Maschine zur Kompaktierung und/oder Zerkleinerung von Schüttgut entsprechend dem Oberbegriff des Anspruches 1 .

Durch die US-E-28 581 ist eine Maschine zur Heißbrikettierurung entsprechend dem Oberbegriff des Anspruches 1 bekannt. Zwei mit hohem Druck gegeneinander preßbare Walzen enthalten einen Walzengrundkörper und einen lösbar mit dem Walzengrundkörper verbundenen, aus einzelnen Segmenten zusammengesetzten Walzenmantel, wobei die einzelnen Segmente an der in Drehrichtung der Walze vorderen Längsseite jeweils einen einzigen vorspringenden Ansatz und an der in Drehrichtung der Walze rückwärtigen Längsseite jeweils eine einzige Ausnehmung aufweisen.

Die in Umfangsrichtung weisenden Außenflächen der vorspringenden Ansätze und Ausnehmungen der Segmente verlaufen bei dieser bekannten Ausführung teilweise schräg zu der Ebene durch die Walzenachse. Dadurch verringert sich bei einer gegebenen Preßkraft zwischen zwei Walzen die maximale spezifische Flächenpressung zwischen Segment und Walzengrundkörper. Zu hohe Flächenpressungen führen zu Verformungen der Oberfläche des Walzengrundkörpers und bewirken ein Kippen dieser Segmente.

Die Herstellung dieser bekannten Segmente, insbesondere die mechanische Bearbeitung der einzelnen Segmentflächen, ist ferner relativ aufwendig.

Der Erfindung liegt daher die Aufgabe zugrunde, bei der im Oberbegriff des Anspruches 1 vorausgesetzten Maschine die Bauweise des Segmentes unter gleichzeitiger Gewährleistung der Kippsicherheit zu vereinfachen.

Diese Aufgabe wird erfindungsgemäß durch die kennzeichnenden Merkmale des Anspruches 1 gelöst.

Im Vergleich zu der eingangs erläuterten bekannten Ausführung zeichnet sich die erfindungsgemäße Lösung - bei nahezu gleicher Kippsicherheit - durch eine wesentlich vereinfachte Fertigung aus, da die einzelnen Segmente als einfache Gußteile hergestellt und alle Segmentflächen auf einfache Weise mechanisch bearbeitet werden können.

Weitere Merkmale der Erfindung sind Gegenstand der Unteransprüche und werden im Zusammenhang mit der folgenden Beschreibung einiger in der Zeichnung veranschaulichter Ausführungsbeispiele näher erläutert.

In der Zeichnung zeigen
- Fig.1: eine Explosionszeichnung einer Walze,
- Fig.2: eine teilweise längs der Linie II-II der Fig.3 geschnittene Darstellung der Walze,
- Fig.3: eine Seitenansicht der Walze,
- Fig.4 bis Fig.8: Aufsichten auf die Abwicklung verschiedener Ausführungsbeispiele der Segmente.

Die in Fig.1 dargestellte Walze 1 enthält einen auf einer Welle 2 angeordneten Walzengrundkörper 3 sowie einen lösbar mit dem Walzengrundkörper 3 verbundenen, aus einzelnen Segmenten 4 zusammengesetzten Walzenmantel. Zur Fixierung der einzelnen Segmente 4 auf dem Walzengrundkörper 3 sind jeweils zwei seitlich an den Segmenten angreifende Klemmelemente 5 vorgesehen.

Die Auflageflächen des Walzengrundkörpers 3 und der Segmente 4 sind als Zylinderflächen ausgebildet.

Die einzelnen Segmente 4 enthalten an der in Drehrichtung vorderen Längsseite jeweils einen einzigen in Umfangsrichtung vorspringenden Ansatz 4a und an der in Drehrichtung der Walze 1 rückwärtigen Längsseite jeweils eine einzige, komplementär gestaltete Ausnehmung 4b, wobei Ansatz 4a und Ausnehmung 4b symmetrisch zur senkrecht zur Walzenachse la verlaufenden Mittelebene 4c des Segmentes 4 angeordnet sind (vgl. hierzu auch Fig.4 bis 8).

In Umfangsrichtung weisen die einzelnen Segmente 4 auf der Seite des Ansatzes 4a die Teilflächen 4f und 4g und auf der Seite der Ausnehmung 4b die Teilflächen 4h und 4i auf. Die erzeugenden Linien der in Umfangsrichtung weisenden, aus den Teilflächen 4f und 4g, sowie 4h und 4i gebildeten Außenflächen der Segmente verlaufen radial zur Walzenachse 1a. Die Teilflächen 4f, 4g, 4h und 4i werden also jeweils durch eine Ebene gebildet, die durch die Walzenachse 1a verlauft.

Zwischen benachbarten Segmenten 4 des Walzenmantels kann ein Spiel bis zu ca. 10 mm, vorzugsweise ein Spiel in der Größenordnung der Gußtoleranz, beispielsweise 2 bis 5 mm, vorhanden sein.

Wie auch in Fig.2 und 3 ersichtlich ist, sind die Segmente 4 und der Walzengrundkörper 3 jeweils mit seitlich vorspringenden Ansätzen 4d bzw. 3a versehen. In axialer Richtung an beiden Seiten an den Ansätzen 4d und 3a angreifende U-förmige Klemmelemente 5 werden über Spannschrauben 6 miteinander verspannt. Die Spannschrauben 6 werden dabei in axial verlaufenden Nuten 3b des Walzengrundkörpers 3 aufgenommen. Auf diese Weise sind alle Segmente 4 mit jeweils zwei Klemmelementen 5 auf dem Walzengrundkörper 3 befestigt. Im Rahmen der Erfindung sind jedoch auch andere Befestigungsmittel möglich, wie beispielsweise Schrumpfringe, Paßfedern, radial angeordnete Schrauben oder mit Bolzen vorgespannte Federklemmen.

Für eine zusätzliche Fixierung der Segmente 4 in Drehrichtung sind Paßfedern vorgesehen. Zur Aufnahme der Paßfedern 7 sind angrenzend an die beiden Stirnseiten des Walzengrundkörpers 3 pro Segment 4 jeweils zwei Nuten 3c vorgesehen. Die Länge der Nuten 3c entspricht etwa der Länge der seitlich an den Ansatz 4a angrenzenden Bereiche der Längsseite des Segmentes 4. Die in die Nuten 3c eingesetzten Paßfedern 7 weisen in Drehrichtung der Walze 1 abgeschrägte Flächen 7a auf. Die Kante im Bereich seitlich neben dem Ansatz 4a und der Auflagefläche des Segmentes 4 auf dem Walzengrundkörper 3 ist entsprechend komplementär abgeschrägt.

Im Normalbetrieb der Maschine werden die Segmente 4 durch die Klemmelemente 5 auf dem Walzengrundkörper 3 gehalten. Bei extremen Belastungen können Relativbewegungen zwischen den Segmenten 4 und dem Walzengrundkörper 3 auftreten, wobei sich die Segmente auf dem Walzengrundkörper gegen die Laufrichtung der Walze zu verdrehen suchen. Diese Relativbewegungen werden durch die Paßfedern 7 verhindert. Dabei stützen sich die Segmente 4 auf den radial verlaufenden Flächen der Paßfedern 7 ab. Die Anschrägung der Paßfedern (Flächen 7a) erfolgt aus Platzgründen, wobei die angeschrägten Flächen immer unbelastet sind.

In der Zeichnung (Fig.3) ist ein Spalt 9 von ca. 2 mm zwischen dem Segment 4 und der benachbarten Paßfeder 7 zu erkennen. Dieser Spalt 9 soll Setzerscheinungen in der Klemmverbindung kompensieren. Bei extremen Belastungen führt also das Segment eine Relativbewegung von 2 mm gegenüber dem Walzengrundkörper 3 und der benachbarten Paßfeder aus und kommt dann zur Anlage an der Paßfeder, die eine weitere Drehbewegung verhindert.

Der Ansatz 4a und die Ausnehmung 4b des in Fig.4 dargestellten Segmentes 4 weisen - bei Betrachtung in radialer Richtung - eine rechteckförmige Außenkontur auf. Die Ausnehmung 4b wird dabei durch zwei - in axialer Richtung betrachtet - seitliche Ansätze 4e begrenzt. Die axiale Länge von Ansatz 4a und Ausnehmung 4b im Bereich der Wurzel des Ansatzes bzw. der Mündung der Ausnehmung entspricht etwa der Hälfte der axialen Länge L des Segmentes 4. Für die beiden - in axialer Richtung betrachtet - seitlichen Bereiche von Ansatz 4a und Ausnehmung 4b verbleiben jeweils noch ein Viertel der axialen Länge L des Segmentes 4. Die in Umfangsrichtung gemessene Tiefe von Ansatz 4a und Ausnehmung 4b entspricht einem Umfangswinkel x von 3 bis 15°, vorzugsweise 5 bis 10°. Zweckmäßig entspricht die in Umfangsrichtung gemessene Tiefe der Ansätze annähernd dem Bogenmaß des Bereiches zwischen den Walzen, in dem der Mahldruck wirkt.

Die Haltbarkeit segmentierter Walzen wird entscheidend durch die Flächenpressung zwischen den Segmenten 4 und dem Walzengrundkörper 3 beeinflußt (Kippeln der Segmente). Die Verteilung der Flächenpressung in der Auflagefläche zwischen den Segmenten 4 und dem Walzengrundkörper 3 wird durch die ungleichförmige Druckverteilung im Spalt zwischen zwei Walzen 1 in Richtung der Walzenachse la und durch die Orientierung der resultierenden Mahlkraft zur Oberfläche des Segmentes 4 beeinflußt. Durch die Orientierung der resultierenden Kraft zur Oberfläche des Segmentes 4 treten die maximalen Flächenpressungen und das maximale Kippmoment an der aus dem Spalt auslaufenden Segmentseite auf, wobei der Druck im Spalt über die axiale Länge des Segmentes im mittleren Bereich größer als in den Randbereichen ist.

Bei der erfindungsgemäßen Ausbildung der Segmente werden die unterschiedlichen Druckbeanspruchungen und die unterschiedlichen Kippmomente an den in den Spalt ein- und auslaufenden Segmentseiten durch die Formgebung und Anordnung der Segmente 4 auf dem Walzengrundkörper 3 berücksichtigt.

Die Segmente 4 sind in Drehrichtung (Pfeil 8) derart auf dem Walzengrundkörper 3 angeordnet, daß zunächst die Segmentseite mit dem vorspringenden Ansatz 4a in den durch zwei Walzen 1 gebildeten Spalt einläuft.

Der am höchsten belastete Teil des Segmentes 4 im Bereich der Ausnehmung 4b (ca. 65 % der gesamten Kraft) läuft als erster Teil der rückwärtigen Längsseite des Segmentes aus dem Spalt heraus. Die seitlichen Ansätze 4e wirken dabei wie Stützen und vermeiden dadurch unzulässig hohe Flächenpressungen sowie das Kippeln der Segmente. Das anschließende Auslaufen der Ansätze 4e ist aufgrund der geringeren Druckbeanspruchung (ca. 35 % der gesamten Kraft) unkritisch. Die Druckbeanspruchung der einlaufenden Segmentseite (d.h. der in Drehrichtung der Walze vorderen Längsseite) ist aufgrund der Wirkrichtung der Mahlkraft wesentlich geringer und damit unkritisch.

In den weiteren Ausführungsbeispielen der Fig.5 bis 8 sind für gleiche Teile die gleichen Bezugszeichen wie in Fig.4 verwendet. In dem Ausführungsbeispiel der Fig.5 sind der Ansatz 4a und die Ausnehmung 4b des Segmentes 4 mit einer kreisförmigen Außenkontur ausgebildet.

In dem Ausführungsbeispiel der Fig.6 weisen der Ansatz 4a und die Ausnehmung 4b eine trapezförmige Außenkontur auf.

Die in der Fig.7 und 8 dargestellten Segmente 4 weisen eine Außenkontur auf, die aus einem kreisbogenförmigen Mittelstück und hieran nach beiden Seiten anschließenden geraden Teilstücken besteht. Die geraden Teilstücke gehen dann in abgerundeten Kanten in die beiden seitlichen achsparallelen Bereiche über. Der Ansatz 4a bzw. die Ausnehmung 4b des in der Fig.8 dargestellten Segmentes sind im Vergleich zum Ausführungsbeispiel der Fig.7 in axialer Richtung etwas schmäler ausgebildet. Im übrigen treffen auch für die Ausführungsbeispiele der Fig.5 bis 8 die Bemaßungen gemäß Fig.4 zu.

Der lösbar aus einzelnen Segmenten 4 zusammengesetzte Walzenmantel ermöglicht es, daß im Bedarfsfall einzelne oder auch alle Segmente ausgetauscht werden können. Hierfür sind lediglich die entsprechenden Klemmelemente 5 zu entfernen.

## Patentansprüche

1. Maschine zur Kompaktierung und/oder Zerkleinerung von Schüttgut, enthaltend zwei mit hohem Druck gegeneinander preßbare Walzen (1), die einen Walzengrundkörper (3) und einen lösbar mit dem Walzengrundkörper (3) verbundenen, aus einzelnen Segmenten (4) zusammengesetzen Walzenmantel aufweisen, wobei die Auflageflächen des Walzengrundkörpers (3) und der Segmente (4) als Zylinderflächen ausgebildet sind, und wobei die einzelnen Segmente (4) an der in Drehrichtung der Walzen (1) vorderen Längsseite jeweils einen einzigen in Umfangsrichtung vorspringenden Ansatz (4a) und an der in Drehrichtung der Walzen (1) rückwärtigen Längsseite jeweils eine einzige, komplementär gestaltete Ausnehmung (4b) enthalten, wobei Ansatz und Ausnehmung symmetrisch zur senkrecht zur Walzenachse (1a) verlaufenden Mittelebene (4c) des Segmentes (4) angeordnet sind,
gekennzeichnet durch folgendes Merkmal:
die erzeugenden Linien der in Umfangsrichtung weisenden Außenflächen der Segmente (4) verlaufen radial zur Walzenachse (1a).

2. Maschine nach Anspruch 1, dadurch gekennzeichnet, daß der Ansatz (4a) und die Ausnehmung (4b) - bei Betrachtung in radialer Richtung - eine rechteckförmige Außenkontur aufweisen.

3. Maschine nach Anspruch 1, dadurch gekennzeichnet, daß der Ansatz (4a) und die Ausnehmung (4b) - bei Betrachtung in radialer Richtung - eine kreisbogenförmige Außenkontur aufweisen.

4. Maschine nach Anspruch 1, dadurch gekennzeichnet, daß der Ansatz (4a) und die Ausnehmung (4b) - bei Betrachtung in radialer Richtung - eine trapezförmige Außenkontur aufweisen.

5. Maschine nach Anspruch 1, dadurch gekennzeichnet, daß der Ansatz (4a) und die Ausnehmung (4b) - bei Betrachtung in radialer Richtung - eine Außenkontur aufweisen, die aus einem kreisförmigen Mittelstück und hieran nach beiden Seiten anschließenden geraden Teilstücken bestehen.

6. Maschine nach Anspruch 1, dadurch gekennzeichnet, daß die axiale Länge von Ansatz (4a) und Ausnehmung (4b) im Bereich der Wurzel des Ansatzes bzw. der Mündung der Ausnehmung etwa der Hälfte der axialen Länge (L) des Segmentes (4) entspricht.

7. Maschine nach Anspruch 1, dadurch gekennzeichnet, daß die - in Umfangsrichtung gemessene - Tiefe von Ansatz (4a) und Ausnehmung (4b) einem Umfangswinkel (x) von 3 bis 15°, vorzugsweise 5 bis 10°, entspricht.

8. Maschine nach Anspruch 1, bei der zur Festlegung der Segmente (4) in Nuten (3c) des Walzengrundkörpers (3) eingreifende Paßfedern (7) vorgesehen sind, dadurch gekennzeichnet, daß für jedes Segment (4) zwei zur Aufnahme je einer Paßfeder (7) bestimmte Nuten (3c) angrenzend an die beiden Stirnseiten des Walzengrundkörpers (3) vorgesehen sind, wobei sich diese Nuten (3c) jeweils nur über einen Teil, vorzugsweise etwa ein Viertel, der axialen Länge des Walzengrundkörpers (3), erstrecken und - in Umfangsrichtung betrachtet - an der Stoßstelle benachbarter Segmente (4) liegen.

9. Maschine nach Anspruch 8, dadurch gekennzeichnet, daß zwischen den Segmenten (4) und den Paßfedern (7) ein Spalt (9) zur Kompensation von Setzerscheinungen der Klemmverbindung vorgesehen ist.

10. Maschine nach Anspruch 1, dadurch gekennzeichnet, daß zur Fixierung der einzelnen Segmente (4) auf dem Walzengrundkörper (3) zweiseitig an den Segmenten (4) angreifende Klemmelemente (5) vorgesehen sind, die mittels in Nuten (3b) des Walzengrundkörpers (3) aufgenommener axialer Spannschrauben (6) mit dem Segment (4) und dem Walzengrundkörper (3) verspannt sind.

11. Maschine nach Anspruch 1, dadurch gekennzeichnet, daß die in Umfangsrichtung gemessene Tiefe der Ansätze annähernd dem Bogenmaß des Bereiches zwischen den Walzen entspricht, in dem der Mahldruck wirkt.

## Claims

1. Machine for compacting and/or crushing bulk material, comprising two rollers (1) which can be pressed together at high pressure and have a main roller body (3) and a roller shell which is releasably connected to the main roller body and composed of individual segments (4), in which the bearing surfaces of the main roller body (3) and the segments (4) are constructed as cylindrical surfaces, and each of the individual segments (4) has one single lug (4a) projecting in the circumferential direction on the front long side in the direction of rotation of the rollers (1) and one single complementary recess (4b) on the rear long side in the direction of rotation of the rollers (1), the lug and the recess being arranged symmetrically with respect to the central plane (4c) of the segment (4) running at right angles to the roller axis (1a), characterised by the following feature:
the generatrices of the outer surfaces of the segments (4) point in the circumferential direction and run radially with respect to the roller axis (1a).

2. Machine as claimed in claim 1, characterised in that the lug (4a) and the recess (4b) have a rectangular outer contour when viewed in the radial direction.

3. Machine as claimed in claim 1, characterised in that the lug (4a) and the recess (4b) have a circular outer contour when viewed in the radial direction.

4. Machine as claimed in claim 1, characterised in that the lug (4a) and the recess (4b) have a trapeziform outer contour when viewed in the radial direction.

5. Machine as claimed in claim 1, characterised in that the lug (4a) and the recess (4b), when viewed in the radial direction, have an outer contour which consists of a circular central part and straight parts adjoining it on both sides.

6. Machine as claimed in claim 1, characterised in that the axial length of the lug (4a) and the recess (4b) in the region of the root of the lug or the mouth of the recess corresponds approximately to half the axial length (L) of the segment (4).

7. Machine as claimed in claim 1, characterised in that the depth of the lug (4a) and the recess (4b) measured in the circumferential direction corresponds to an angle in a segment (x) of 3 to 15°, preferably 5 to 10°.

8. Machine as claimed in claim 1, in which adjusting springs (7) which engage in grooves (3c) in the main roller body (3) are provided for fixing the segments (4), characterised in that for each segment (4) two grooves (3c) each intended to receive an adjusting spring (7) are provided adjoining the two end faces of the main roller body (3), these grooves (3c) each extending over only a part, preferably approximately a quarter, of the axial length of the main roller body and - when viewed in the circumferential direction - lying at the contact point of two adjacent segments (4).

9. Machine as claimed in claim 8, characterised in that a gap (9) is provided between the segments (4) and the adjusting springs (7) to compensate for settlements of the clamp connection.

10. Machine as claimed in claim 1, characterised in that for fixing the individual segments (4) on the main roller body (3) clamping elements (5) which engage on the segments (4) on two sides are provided and are braced with the segment (4) and the main roller body (3) by means of axial tightening screws (6) received in grooves (3b) of the main roller body (3).

11. Machine as claimed in claim 1, characterised in that the depth of the lugs measured in the circumferential direction corresponds approximately to the arc measure of the region between the rollers in which the grinding pressure acts.

## Revendications

1. Machine de compactage et/ou de fragmentation de matière en vrac, comprenant deux cylindres (1) pouvant être serrés l'un contre l'autre sous pression élevée et comprenant un corps de base (3) et une enveloppe reliée de manière amovible au corps de base (3) et formée d'un assemblage de segments individuels (4), les surfaces d'appui du corps de base (3) et des segments (4) étant conformées en surfaces cylindriques et chacun des segments individuels (4) comportant sur le côté longitudinal antérieur, dans le sens de rotation des cylindres (1), une unique protubérance (4a) qui est saillante en direction circonférentielle et, sur le côté longitudinal arrière, dans le sens de rotation des cylindres (1), un évidement unique (4b) de forme complémentaire, la protubérance et l'évidement étant symétriques par rapport au plan de symétrie (4c) du segment (4) qui est perpendiculaire à l'axe du cylindre (1a), caractérisée par la particularité suivante : les génératrices des surfaces extérieures des segments (4) qui sont orientées dans la direction de la circonférence sont radiales par rapport à l'axe du cylindre (1a).

2. Machine selon la revendication 1, caractérisée en ce que la protubérance (4a) et l'évidement (4b) ont un contour extérieur rectangulaire - considéré en direction radiale -.

3. Machine selon la revendication 1, caractérisée en ce que la protubérance (4a) et l'évidement (4b) ont un contour extérieur en forme d'arc de cercle - considéré en direction radiale -.

4. Machine selon la revendication 1, caractérisée en ce que la protubérance (4a) et l'évidement (4b) ont un contour extérieur trapézoïdal - considéré en direction radiale -.

5. Machine selon la revendication 1, caractérisée en ce que la protubérance (4a) et l'évidement (4b) ont un contour extérieur - observé en direction radiale - qui se compose d'une partie centrale circulaire qui est prolongée des deux côtés par des tronçons rectilignes.

6. Machine selon la revendication 1, caractérisée en ce que la longueur axiale de la protubérance (4a) et de l'évidement (4b) au pied de la protubérance et à l'orifice de l'évidement correspond à peu près à la moitié de la longueur axiale (L) du segment (4).

7. Machine selon la revendication 1, caractérisée en ce que la profondeur de la protubérance (4a) et de l'évidement (4b) - mesurée dans la direction de la circonférence - correspond à un arc inscrivant un angle (x) de 3 à 15°, de préférence de 5 à 10° à la circonférence.

8. Machine selon la revendication 1, dans laquelle des clavettes (7) pénétrant dans des rainures (3c) du corps de base (3) du cylindre sont prévues pour l'immobilisation des segments (4), caractérisée en ce que deux rainures (3c), dont chacune est destinée à loger une clavette (7), sont prévues pour chaque segment (4) au voisinage des deux côtés extrêmes du corps de base (3) du cylindre, chacune de ces rainures (3c) ne se prolongeant que sur une partie, de préférence à peu près sur un quart de la longueur axiale du corps de base (3) du cylindre et étant située - dans la direction de la circonférence - à la jonction de segments voisins (4).

9. Machine selon la revendication 8, caractérisée en ce qu'un intervalle (9) de compensation de phénomènes d'affaissement de l'assemblage par serrage est prévu entre les segments (4) et les clavettes (7).

10. Machine selon la revendication 1, caractérisée en ce que des éléments de serrage (5) attaquant les segments (4) des deux côtés sont prévus pour la fixation des segments individuels (4) sur le corps de base (3) du cylindre et sont fixés au segment (4) et au corps de base (3) du cylindre au moyen de vis de serrage axiales (6) logées dans des rainures (3b) du corps de base (3) du cylindre.

11. Machine selon la revendication 1, caractérisée en ce que la profondeur des protubérances mesurée dans la direction de la circonférence correspond approximativement à l'arc de la zone comprise entre les cylindres et dans laquelle la pression de broyage agit.
